# EUROPÄISCHE PATENTANMELDUNG

(11) **EP 4 678 716 A1**
(43) Veröffentlichungstag der Anmeldung: **14.01.2026**
(21) Anmeldenummer: 24187433.8
(22) Anmeldetag: 09.07.2024
(51) Int. Cl.: C10B 53/02, C10B 49/02, C10L 9/08, C10J 3/48, C10L 5/44, C10L 5/48, B02C 4/28, B02C 15/00, B02C 15/06, B02C 23/12, B02C 23/26, B02C 23/34

(54) **VORRICHTUNG ZUR ZERKLEINERUNG UND TORREFIZIERUNG VON BIOMASSE UND ERSATZBRENNSTOFFEN**

(71) Anmelder: Claudius Peters Projects GmbH, 21614 Buxtehude (DE)
(72) Erfinder: Thiel, Jens-Peter, 21635 Jork (DE)
(74) Vertreter: Glawe, Delfs, Moll

(57) **Zusammenfassung**

Torrefizierungsvorrichtung zum Erzeugen eines feinkörnigen Brennstoffs aus Energierohstoffen als Rohgut, insbesondere umfassend Biomasse und/oder Ersatzbrennstoffen aus Abfällen, mit einem Reaktor (2) zur Zerkleinerung und Torrefizierung des Rohguts. An einem Arbeitsraum (22) mit einem Mahlwerk (35) ist eine Heißgas-Zufuhreinrichtung (4) unterhalb des Mahlwerks (35) und eine Abscheideeinrichtung (6) vorgesehen. Das Mahlwerk ist eine Vertikal-Wälzmühle (3), wobei die Rohgut-Zufuhreinrichtung (4) vorgesehen ist im unteren Bereich des Reaktors (2) derart, dass sie mündet in dem unteren Bereich des Arbeitsraums (22). Da dort auch das Heißgas zugeführt wird, beginnt somit eine Torrefizierung bereits vor Erreichen der Mahlkörper, unter Nutzung des der Hochtemperatur des Heißgases beim Eintritt. So wird bereits auf dem kurzen Weg von der Aufgabe bis zum Erstkontakt mit den Mahlkörpern eine Vorversprödung des Rohguts erreicht. Es wird so wirksamer von den Mahlkörpern zerkleinert. Es wird initial eine bessere Zerkleinerung sowie initiale Torrefizierung erreicht. Durch diese Kombination wird die Effizienz gesteigert.

## Beschreibung

Die Erfindung betrifft eine Torrefizierungsvorrichtung zum Erzeugen eines feinkörnigen Brennstoffs aus Energierohstoffen als Rohgut, insbesondere umfassend Biomasse und/oder Ersatzbrennstoffe aus Abfällen (auch bekannt als Refuse Derived Fuel (RDF), bzw. dessen höherwertige Form Solid Recovered Fuel (SRF)). Die Torrefizierungsvorrichtung umfasst eine Vertikal-Wälzmühle mit relativ zueinander bewegten Mahlkörpern in einem Arbeitsraum, wobei Wälzkörper auf einer Mahlbahn betätigt durch einen Mahlantrieb abrollen. Dem Arbeitsraum werden Heißgas sowie das Rohgut über Zufuhreinrichtungen zugeführt. Im oberen Bereich ist ein Materialauslass vorgesehen mit einer Abscheideeinrichtung.

Torrefizierung ist eine milde thermische Behandlung von Festbrennstoffen ohne Luftzutritt (Sauerstoffgehalt vorzugsweise unter 4 Gew-%), was zu einer pyrolytischen Zersetzung und Trocknung führt. Sie findet typischerweise bei Temperaturen von 200 bis 320 °C statt. Torrefizierung ist als solche bekannt und ein den entsprechenden Fachleuten vertrauter Prozess, sodass eine nähere Beschreibung nicht erforderlich ist.

Um nachhaltige Treibstoffe aus Biomasse und anderen Abfällen erhalten zu können, ist eine Vergasung erforderlich, um so in weiteren Schritten gas- und/oder flüssige Treibstoffe erhalten zu können. Hierbei kommt häufig ein Prozess der Torrefizierung zum Einsatz, bei dem Frisch-Biomasse bzw. Frisch-Abfall getrocknet und torrefiziert wird, so dass flüchtige Bestandteile sowie Feuchte und damit ein Teil der Masse ausgetrieben werden, wobei aber ein Großteil des Energieinhalts erhalten bleibt. Durch die Torrefizierung wird so der Energieinhalt bezogen auf die Masse erhöht. Das erhaltene Produkt kann leicht gepresst oder weiter zerkleinert werden, was einen Transport sowie die nachfolgende Benutzung, insbesondere durch Vergasung, erleichtert.

Ein weiterer Vorteil der Torrefizierung ist, dass die Zellstrukturen der Biomasse als Folge der thermischen Behandlung unter milden Pyrolysebedingungen so weit geschwächt werden, dass der mechanische Aufwand für nachfolgende Zerkleinerung stark reduziert wird.

Eine Vorrichtung, mit der das Rohgut sowohl zerkleinert wie auch torrefiziert werden kann, ist aus der WO 2011/057822 A1 bekannt. Sie weist einen Reaktor mit einem Arbeitsraum auf, indem ein Rotor sowie Prallelemente als Mahleinrichtung vorgesehen sind. Heißes Torrefizierungsgas wird über eine Zufuhreinrichtung im unteren Bereich des Arbeitsraums zugeführt, und eine Zufuhreinrichtung für das Rohgut ist im Kopfbereich des Reaktors angeordnet. Mit einer gleichfalls im Kopfbereich angeordneten Abzugsvorrichtung wird ein Gasstrom mit den zerkleinerten und torrefizierten Partikeln abgeführt, und in einer nachgeordnet angeordneten Abscheidungsvorrichtung abgetrennt.

Es ist die Aufgabe der Erfindung, eine verbesserte Vorrichtung zu schaffen, mit der die Effizienz der Torrefizierung sowie Zerkleinerung gesteigert werden kann.

Die erfindungsgemäße Lösung liegt in den Merkmalen des unabhängigen Anspruchs. Vorteilhafte Weiterbildungen sind Gegenstand der abhängigen Ansprüche.

Bei einer Torrefizierungsvorrichtung zum Erzeugen eines feinkörnigen Brennstoffs aus Energierohstoffen als Rohgut, insbesondere umfassend Biomasse und/oder Ersatzbrennstoffen aus Abfällen (auch bekannt als Refuse Derived Fuel (RDF), bzw. dessen höherwertige Form Solid Recovered Fuel (SRF)), mit einem Reaktor, der zur Zerkleinerung und Torrefizierung des Rohguts in einem Arbeitsraum ausgebildet ist, umfassend ein Mahlwerk, mindestens eine Heißgas-Zufuhreinrichtung zur Zuführung von Heißgas in den Arbeitsraum unterhalb des Mahlwerks, mindestens eine Rohgut-Zufuhreinrichtung zur Zuführung des Rohguts in den Arbeitsraum, und eine Abscheideeinrichtung im oberen Bereich des Arbeitsraums zusammenwirkend mit einem Materialauslass, ist erfindungsgemäß vorgesehen, dass der Reaktor in dem Arbeitsraum aufweist eine Vertikal-Wälzmühle, deren Mahlwerk um eine Vertikalachse rotiert und als Mahlkörper eine Mahlbahn sowie Wälzkörper umfasst, die durch einen Mahlantrieb betätigt relativ zueinander abrollen, wobei die Rohgut-Zufuhreinrichtung vorgesehen ist im unteren Bereich des Reaktors derart, dass ihre Mündung in den Arbeitsraum in dessen unteren Bereich des Arbeitsraums bis maximal auf Höhe der Mahlkörper angeordnet ist.

Nachfolgend seien zuerst einige verwendete Begriffe erläutert:
Ersatzbrennstoffe (Refuse Derived Fuel RDF) sind eine Form von kommunalen Feststoffabfällen (Municipal solid waste MSW), die einer Behandlung unterzogen wurden, um effektiver brennbar zu sein. Feste Ersatzbrennstoffe (Solid Recovered Fuel SRF) sind aus Abfällen gewonnene Brennstoffe, die eine höhere Qualitätsspezifikation erfüllen als RDF.

Nicht dazu gehören solche organische Abfälle, die Lebensmittelabfälle wie Obst, Gemüse, Teig-Backwaren, Milchprodukte und klassische Essensabfälle sind.

Unter einem Materialauslass wird ein Auslass für das (als Rohgut zugeführte) Material nach dem Torrefizieren und Zerkleinern verstanden. Dies erfolgt in Partikelform, wobei die Partikel typischerweise Abmessungen von < 1mm aufweisen, vorzugsweise < 500um (bezogen jeweils auf mind. 95%, vorzugsweise mind. 98% der Partikel).

Die Begriffe unten/unterhalb und oben/oberhalb beziehen sich auf die Torrefizierungsvorrichtung und mit ihrem Reaktor im montierten, betriebsbereiten Zustand. Unten ist hierbei insbesondere die Richtung, in welche sich Materie unter Wirkung der Gravitation bewegen kann (senkrecht nach unten oder schräg nach unten).

Unter Heißgas wird Gas mit einer solchen erhöhten Temperatur verstanden, dass es heiß genug zur Bewirkung einer Torrefizierung ist. In der Praxis bedeutet dies Temperaturen von mindestens 200 °C und typischerweise maximal 450 °C.

Im Zuge der Prozessintensivierung wird das Rohgut erfindungsgemäß innerhalb weniger Sekunden auf die o.a. Temperatur aufgeheizt.

Unter Heißgas wird weiterhin Gas mit abgesenktem Sauerstoffgehalt verstanden, insbesondere unter 10 Vol-% Sauerstoff, vorzugsweise unter 4 Vol-% Sauerstoff abgesenkt. Dies ist günstig insbesondere in Hinblick auf die Vermeidung von Staubexplosionen.

Der untere Bereich des Reaktors umfasst den Bereich unterhalb der Mahlkörper, nach oben begrenzt durch die Mahlkörper selbst. Diese Grenze liegt nicht höher als die Mahlkörper, vorzugsweise liegt diese Grenze nicht höher als etwa auf halber Höhe der Mahlkörper.

Die Erfindung beruht auf dem Gedanken, zur Zerkleinerung in dem Arbeitsraum eine Vertikal-Wälzmühle vorzusehen, bei der die Zufuhr des Rohguts von unten erfolgt, und zwar im Bereich unterhalb der Mahlkörper bis maximal auf Höhe der Mahlkörper. Die Erfindung hat weiter erkannt, dass für eine wirksame Zerkleinerung der Vertikal-Wälzmühle es entscheidend darauf ankommt, dass das Rohgut bereits vor dem Erstkontakt mit den Mahlkörpern zumindest initial torrefiziert ist, damit es unter der Druckbeanspruchung in der Wälzmühle zumindest teilweise bricht. Damit vermeidet die Erfindung ein typisches Problem bei der Verarbeitung von insbesondere frischer Biomasse (z.B. Frischholz) und/oder frischen Abfällen, nämlich dass sie nicht spröde sind und damit an sich nicht per Druckbeanspruchung zu zerkleinern sind (Diese lassen sich nicht mahlen; ihr sog. Hardgrove-Index ist Null.).

Durch diese Beschickung von unten erfolgt die Zuführung dort, wo auch die Heißgas-Zuführung in den Arbeitsraum des Reaktors mündet. Damit beginnt die Torrefizierung bereits vor Erreichen der zur Zerkleinerung dienenden Mahlkörper, und zwar unter Nutzung des Heißgases in seiner noch heißesten Phase beim Eintritt in den Arbeitsraum. Damit kann, wie die Erfindung überraschend festgestellt hat, bereits auf dem Weg von der Aufgabe hin zum Erstkontakt mit den Mahlkörpern eine Vor-Versprödung des Rohguts erreicht werden. Das Rohgut wird so bereits "angeröstet" und wird somit schon - zumindest etwas - spröde, bevor es erstmals auf die Mahlkörper trifft. Dadurch kann es unter der Druckbeanspruchung von den Mahlkörpern mindestens teilweise zerkleinert werden. Da all dies im Zufuhrbereich geschieht, wo das Heißgas seine höchste Temperatur aufweist, wird somit schon initial nicht nur eine bessere Zerkleinerung, sondern auch initiale Torrefizierung erreicht. Damit wird die Wirksamkeit der Mahltorrefizierung (gleichzeitiges Mahlen und Torrefizieren) gesteigert, und Vertikal-Wälzmühlen können mit gutem Erfolg eingesetzt werden.

Nach dieser initialen Torrefizierung und Zerkleinerung nimmt das nun bereits an-torrefizierte Rohgut an dem Haupt-Torrefizierungprozess in der Vertikal-Wälzmühle teil. Das noch grobe Rohgut wandert entgegen der Zentrifugalkraft in den unteren Bereich der Mahlkörper, wo es von den Mahlkörpern erfasst und zumindest teilzerkleinert wird. Dieses noch grobe Rohgut ist weder vollständig torrefiziert noch ist es ideal zerkleinert, aber zumindest einige Bereiche, insbesondere bereits torrefizierte Ecken und Kanten, werden abbrechen. Danach wird dieses Gut der Zentrifugalkraft folgen und weiter nach außen wandern, wo es von dem Heißgas-Strom erfasst und als umlaufendes Gut weiter durchtorrefiziert wird. All dies findet bevorzugt in einer Wirbelzone zwischen den Mahlkörpern und der Außenwandung des Arbeitsraums statt.

Durch die vom unten zugeführten Heißgas bewirkte Aufwärtsströmung wird das umlaufende Gut, insbesondere dessen nicht ganz so grobe Bestandteile, durch einen Spalt zwischen den Mahlkörpern und dem Außenmantel des Arbeitsraums nach oben fliegen. Hier teilen sich die Partikel in zwei Fraktionen auf, eine gröbere und eine feinere. Die zur gröberen Fraktion gehörenden Partikel werden ausfallen und bevorzugt zum Zentrum der Mahlkörper zurückkehren, wo sie erneut zerkleinert werden, erneut per Zentrifugalkraft nach außen befördert werden und in dem aufsteigenden Heißgas-Strom, insbesondere der Wirbelzone, weiter durch-torrefiziert werden. Die zur feineren Fraktion gehörenden Partikel steigen weiter auf zum Kopf der Mühle, wo die Abscheideeinrichtung angeordnet ist. Dort werden dann diejenigen Partikel, die ausreichend durch-torrefiziert sind sowie eine vorbestimmte erforderliche Feinheit aufweisen, (beispielsweise kleiner sind als 500 um), abgeschieden und über den Materialauslass ausgetragen. Die anderen Partikel, die noch weiter zerkleinert und torrefiziert werden müssen, rutschen wieder nach unten Richtung Zentrum der Mühle, wo sie wieder zu den Mahlkörpern gelangen und zerkleinert werden, durch Zentrifugalkraft nach außen befördert und in dem aufsteigenden Heißgas-Strom, insbesondere der Wirbelzone, weiter durchtorrefiziert werden, wie vorstehend beschrieben.

Die Erfindung nutzt hierbei ferner aus, dass sich bei Vertikal-Wälzmühlen mit Zufuhr des Heißgases von unten im Bereich um die Mahlkörper eine Wirbelzone bildet. Das von unten zugeführte Rohgut kommt so bereits frühzeitig in intensiven Wärmeaustausch mit dem Heißgas, so dass die Torrefizierung schnell beginnt. In dieser Wirbelzone ergibt sich ein hoher Wärmeübergangskoeffizient, was eine rasche Torrefizierung fördert. Damit kann die Verweilzeit der Partikel in dem Arbeitsraum verringert werden, ohne dass dazu die Torrefizierungstemperatur angehoben werden muss. Insgesamt kann sich so ein schnellerer Prozess der Torrefizierung ergeben.

Das zu torrefizierende Rohgut hat auf dem Weg bis in den Arbeitsraum des Reaktors zwei Stellen zu passieren, an den zumindest eine An-Torrefizierung bzw. eine Teil-Torrefizierung stattfindet, nämlich den Düsenring sowie die Wirbelzone oberhalb des Düsenrings. Dabei wird es mindestens so weit torrefiziert, d. h. soweit versprödet, dass es per Druckbeanspruchung mindestens teilweise bricht.

Dies ist kombiniert mit dem weiteren Vorteil der Vertikal-Wälzmühle, dass aufgrund von deren relativ zueinander abrollenden Mahlkörpern die entstehenden Mahlkörner (Partikel) eine annähernd kubische Form erhalten und nicht etwa die Form von Nadeln oder Flocken. Solche kubische Form der gemahlenen und torrefizierten Partikel bietet den Vorteil, dass sie sich besonders gut für Verwertung der torrefizierten Partikel in einer nachgeschalteten thermischen Prozessstufe eignet. Insbesondere eignet sich diese kubische Form zur Beschickung von Vergasern (bspw. Flugstromvergaser), um so das torrefizierte Rohgut als Brennstoff zu nutzen. Konkret ermöglicht dies eine höhere Beladung im Sinne einer pneumatischen Dichtstromförderung (damit sind ggf. Werte von bis zu oder sogar über 100 kg Feststoff pro kg Fördergas erreichbar).

Insgesamt ergeben sich so erheblich günstigere Bedingungen für die Torrefizierung, sodass verglichen mit herkömmlichen Anlagen eine raschere und vollständigere Torrefizierung und Zerkleinerung erfolgt. Das bedeutet, dass die aus dem Reaktor abgeschiedenen Artikel beim Austreten hochgradig durchtorrefiziert sind und eine so hohe Partikelfeinheit aufweisen, dass sie ohne weiteres direkt einer Vergasung zugeführt werden können. Nachgeschaltete Zerkleinerungsanlagen, wie sie im Stand der Technik häufig erforderlich sind um die erforderliche Feinheit für Vergaser, insbesondere Flugstromvergaser zu erhalten, werden somit überflüssig und können bei der erfindungsgemäßen Vorrichtung entfallen.

Dank der erfindungsgemäß initial einsetzenden und intensiveren Torrefizierung genügen mildere Bedingungen für die Torrefizierung, beispielsweise mit niedrigeren Temperaturen. Damit kann nicht nur eine Verbesserung der Produktqualität erreicht werden in Bezug auf ein homogeneres Endprodukt, sondern es entstehen auch weniger unerwünschte Edukte, wie weniger untertorrefizierte Frisch-Biomasse und auch weniger unerwünschte übertorrefizierte Masse (wie Holzkohle). Insgesamt ergeben sich eine Steigerung der Produktqualität wie auch eine Verringerung der energetischen Verluste.

Mit Vorteil sind die Rohgut-Zufuhreinrichtung und die Heißgas-Zufuhreinrichtung kombiniert ausgeführt zur Zufuhr des Rohguts gemeinsam mit mindestens einem Teil des Heißgases, vorzugsweise mit dem gesamten (von extern) zugeführten Heißgas. Es versteht sich, dass dann die Zufuhr von Rohgut und Heißgas in dem unteren Bereich des Reaktors, wie vorstehend angegeben, erfolgt. Auf diese Weise kommt das zu behandelnde Rohgut bereits in der Zufuhreinrichtung in Kontakt mit dem Heißgas, sodass bereits dort eine Vermischung von dem Heißgas mit dem zu behandelnden Rohgut auftritt. Der Wärmeübergang kann dann bereits dort beginnen in der gemeinsamen Zufuhr. Damit wird von Anfang an ein inniger Kontakt zwischen dem Heißgas einerseits und dem zu torrefizierenden Rohgut andererseits hergestellt. Zweckmäßigerweise ist dazu vorgesehen, dass an der Heißgaszuführung eine Schleuseneinrichtung angeschlossen ist, über die das zu behandelnde Rohgut in die Heißgaszuführung und nachfolgend gemeinsam mit dem Heißgas in den Arbeitsraum des Reaktors zugeführt wird. Es ist hierbei nicht zwingend erforderlich, dass das gesamte zugeführte Heißgas an dieser Stelle mit der Rohgutzufuhr kombiniert wird.

Optional kann auch vorgesehen sein, einen Teil des Heißgas abzuzweigen und eine zusätzliche Zufuhreinrichtung an anderer Stelle im Arbeitsraum vorzusehen, vorzugsweise oberhalb des Mahlwerks. Mit einer solchen Zusatzgaszufuhr für Heißgas entsteht somit im Arbeitsraum eine zweite Zone, in der Heißgas zugeführt wird, was die Torrefizierung im Arbeitsraum weiter fördert und beschleunigt. Zweckmäßigerweise ist vorgesehen, dass die Temperatur des Heißgases an der zusätzlichen Zufuhreinrichtung einstellbar ist unabhängig von der Temperatur des Heißgases an der Zufuhreinrichtung zur Kombination mit dem Rohgut. Damit kann eine feinere Anpassung des Torrefizierungsprozesses erreicht werden. Vorzugsweise können in entsprechender Weise auch die jeweiligen Volumenströme für die Heißgas-Zufuhreinrichtungen einstellbar ausgeführt sein.

Vorzugsweise ist die Rohgut-Zufuhreinrichtung zur Zuführung des Rohguts über mehrere in Umfangsrichtung verteilt angeordnete Auslässe ausgebildet, die insbesondere am unteren Ende des Arbeitsraums angeordnet sind. Damit ergibt sich eine flächenmäßig verteilte Einbringung des Rohguts in den Arbeitsraum, wodurch für die Torrefizierung ungünstige Zusammenballungen des Rohguts vermieden werden können. Im Gegenteil, es kann so eine günstige flächige Verteilung des Rohguts erreicht werden, bei der das Rohgut in eine für eine schnelle Torrefizierung günstigen Weise aufgefächert wird. Das kommt insbesondere zum Tragen, wenn diese verteilt angeordnete Auslässe am unteren Ende des Arbeitsraums angeordnet sind. Dadurch ergibt sich die günstige flächige Verteilung des Rohguts bereits in dem Bereich unterhalb der Mahlkörper und nachfolgend in der gesamten Wirbelzone der Vertikal-Wälzmühle, mit entsprechend günstigen Effekten auf Geschwindigkeit und Wirksamkeit der Torrefizierung. Zu dem Aspekt der Wirbelzone wird auch auf nachfolgenden Absatz verwiesen.

Eine weitere Verbesserung kann sich dadurch ergeben, dass im unteren Bereich des Arbeitsraums auf Höhe der Mahlkörper oder darunter ein Düsenring vorgesehen ist, über den das Heißgas in den Arbeitsraum zur Bildung einer Wirbelzone im Bereich der Mahlkörper geführt ist, sowie das Rohgut in diese Wirbelzone geführt ist. Mit Vorteil ist der Düsenring das Mahlwerk ringförmig umgebend ausgeführt. Durch den Düsenring ergibt sich eine feine Verteilung des zugeführten Heißgases, was eine gute und gleichmäßige Beaufschlagung des Rohguts mit dem Heißgas ermöglicht. Das Einbringen des Heißgases mittels des Düsenrings begünstigt die Ausbildung einer Wirbelzone um das Mahlwerk herum, in der, wie vorstehend beschrieben, eine hohe Gasgeschwindigkeit im Bereich der Mahlkörper und dank der Verwirbelung ein hoher Wärmeübergangskoeffizient auf das Rohgut und dessen Partikel, und damit eine effiziente Torrefizierung, erreicht werden können.

Besonders bevorzugt ist es, wenn an der Wirbelzone am Mahlwerk und/oder in der kombinierten Zufuhreinrichtung in Heißgas- und Rohgut-Strom ragende Strömungsstörelemente vorgesehen sind, die vorzugsweise stabartig ausgeführt sind. Solche Strömungsstörelemente können einzeln oder in Gruppen vorgesehen sein. Sie können in oder bei der Wirbelzone angeordnet sein, beides ist von dem Begriff umfasst. Mit solchen Strömungsstörelementen können gezielte Luftverwirbelungen nach Art eines Wirbelfingers erzeugt werden, die lokal durch die Verwirbelung eine bedeutende Erhöhung des Wärmeübergangskoeffizienten bewirken. Auf diese Weise kann der Wärmeübergang vom Heißgas auf das zu torrefizierende Rohgut gesteigert werden, wodurch die benötigte Verweilzeit vermindert werden kann und der Temperaturgradient in Bezug auf die Aufheizung des Rohguts gesteigert werden kann. Solche Strömungsstörelemente wirken damit als Verstärker für eine erhöhte Wärmeübertragung und damit effizientere sowie schnellere Torrefizierung des Rohguts. Sie können an sich beliebig ausgestaltet sein, bevorzugt sind sie fingerartig oder stabartig ausgeführt. Letzteres bietet den Vorteil einer einfachen Montage bzw. Verschieblichkeit des Stabs. Mit diesen beweglichen Störelementen wird eine rasche und ausgezeichnete Regelbarkeit des ansonsten nur schwer steuerbaren Wärmeübergangskoeffizienten erreicht.

Mit Vorteil sind die Strömungsstörelemente verstellbar ausgeführt zwischen einer Störstellung und einer Ruhestellung, in der die durch sie bewirkte Strömungsstörung vermindert ist. Auf diese Weise kann die durch die Strömungsstörelemente bewirkte Wirbelbildung und damit Erhöhung des Wärmeübergangskoeffizienten gesteuert werden. Wird eine größere Wärmeübertragung gewünscht, so werden die Strömungsstörelemente in ihre Störstellung gebracht, beispielsweise werden Stäbe als Störelemente tiefer eingebracht. Wird umgekehrt eine geringere Wärmeübertragung gewünscht, so werden die Strömungsstörelemente in ihrer Ruhestellung gebracht, beispielsweise werden bei Stäben als Störelemente diese teilweise oder ganz herausbewegt. Auf diese Weise kann mit einer Hin- oder Herbewegung der Strömungsstörelemente die Wärmeübertragung und damit der Wärmeübergangskoeffizient je nach Bedarf gesteuert werden. Dies ermöglicht eine schnelle, effiziente und feinfühlige Steuerung des Wärmeübergangskoeffizienten.

Zweckmäßigerweise ist die Rohgut-Zufuhreinrichtung an eine Rezirkulationsleitung angeschlossen ist, die einen Teil der Heißgas-Zufuhreinrichtung bildet. Häufig ist es zweckmäßig, wenn das Heißgas zumindest teilweise rezirkuliert wird. Auf diese Weise kann das an der Abscheideeinrichtung abgezogene Heißgas wiederverwendet werden, wodurch der Bedarf an frisch aufgeheiztem Heißgas verringert werden kann, was den Energiebedarf reduziert. Mit Vorteil kann die Rohgut-Zufuhreinrichtung an dieser Rezirkulationsleitung angeschlossen sein, wodurch eine günstige und effiziente Einbringung des zu torrefizieren Rohguts in das zuzuführende Heißgas erreicht wird.

Mit Vorteil ist die die Rohgut-Zufuhreinrichtung mit einer Vorversprödungseinrichtung versehen. Diese ist ausgebildet für eine Vor-Torrefizierung der Rohguts vor dessen Zufuhr in den Arbeitsraum. Hiermit wird eine besondere Einrichtung bereitgestellt, mit der das Rohgut schon vor Zufuhr in den Arbeitsraum der Vertikal-Wälzmühle zumindest teilweise vor-torrefiziert werden kann. Damit tritt das Rohgut bereits in einem teilweise vor-torrefizierten Zustand in die Vertikal-Wälzmühle ein, wodurch die dort stattfindende weitere Torrefizierung rascher und effizienter erfolgen kann. Ein besonderer Vorteil der Vorversprödungseinrichtung ist, dass das so behandelte Rohgut anschließend beim Eintritt in den Arbeitsraum bereits in signifikanten Maß vor-torrefiziert ist, wodurch es entsprechend spröde ist und bereits im ersten Auftreffen auf die Mahlkörper von diesen effizient zerkleinert werden kann. Dadurch wird der gesamte weitere Torrefizierungsprozess im Arbeitsraum spürbar beschleunigt.

Unter Vortorrefizieren wird eine Torrefizierung des Rohguts bereits vor dessen Eintritt in den Arbeitsraum verstanden.

Die Vorversprödungseinrichtung braucht nicht unbedingt kompliziert konstruiert zu sein. So kann es genügen, wenn in Strömungsrichtung vor der Mündung der Zufuhreinrichtung für Gas und Rohgut in den Arbeitsraum eine gemeinsame Vorlaufstrecke angeordnet ist, in der das Rohgut zusammen mit dem Heißgas geführt ist. Auf diese Weise kann bereits vor dem Eintritt in den Arbeitsraum eine erste initiale, unvollständige Torrefizierung des Rohguts erreicht werden. Selbst wenn nur Ecken oder Kanten der Partikel des Rohguts bereits antorrefiziert werden, wird dadurch der gewünschte Effekt erreicht, dass die Rohgut-Partikel beim Eintritt in den Arbeitsraum und Auftreffen auf die Mahlkörper wesentlich wirksamer zerkleinert werden als Partikel, die noch vollkommen untorrefiziert sind. Dies kann noch verbessert werden, wenn die Vorversprödungseinrichtung eine Mischeinrichtung, beispielsweise eine Mischtrommel, umfasst. Durch eine Vermischung von Heißgas mit dem Rohgut kann eine bessere Vor-Torrefizierung erreicht werden, und zwar umso mehr, je intensiver die Vermischung ist.

Damit hat das zu torrefizierende Rohgut auf dem Weg bis in den Arbeitsraum des Reaktors nicht nur zwei, sondern sogar drei Stellen zu passieren, an den zumindest eine An-Torrefizierung bzw. eine Teil-Torrefizierung stattfindet, nämlich die gemeinsame Vorlaufstrecke, den Düsenring sowie die Wirbelzone oberhalb des Düsenrings. Dabei wird auch schwierig zu behandelndes Rohgut, wie Frischholz, mindestens so weit torrefiziert, d. h. soweit versprödet, dass es per Druckbeanspruchung mindestens teilweise bricht.

Besonders zweckmäßig ist, wenn die Vorversprödungseinrichtung ein Labyrinthelement umfasst. Durch ein solches Labyrinthelement kann eine bedeutende Verlängerung der Vorlaufstrecke erreicht werden, ohne dass dazu viel Bauraum benötigt wird. Das Labyrinthelement ist dadurch gekennzeichnet, dass es mehrere Umlenkungen aufweist, also der dadurch laufende Gaspfad mehrfach mindestens um 90° umgelenkt ist. Dies kann eckig oder durch Rundungen erfolgen. Dadurch ist gibt es keinen geraden Direktweg zwischen Ein- und Auslass. Dies sorgt für eine Verlängerung des Strömungswegs und damit für eine längere Verweildauer. Das Labyrinthelement bietet weiter den Vorteil, dass durch die kompakte Anordnung der Wärmeverlust von dem zugeführten Heißgas minimiert ist, sodass die Temperatur im Labyrinthelement hoch bleibt und so eine effiziente Vor-Torrefizierung erzielt werden kann. Das Labyrinthelement weist vorzugsweise mehrere über- oder nebeneinander angeordnete Kammern auf, oder beides kombiniert, wobei diese Kammern mäanderförmig miteinander verbunden sein können. Dadurch ergibt sich auch auf begrenztem Bauraum eine besonders große Verlängerung der gemeinsamen Vorlaufstrecke mit entsprechenden Vorzügen in Bezug auf die erreichte Vortorrefizierung. Das Labyrinthelement kann aber auch als spiralförmige Kammer ausgeführt sein. Damit ergibt sich eine konzentrische Führung des Heißgases mit dem zu torrefizierenden Rohgut über mehrere Umläufe, wodurch ein hoher Vortorrefizierungs-Effekt kombiniert wird mit geringen Strömungswiderständen. Überdies ermöglicht die Ausführung als spiralförmige Kammer auch eine zentrale Zufuhr von Heißgas und Rohgut mit außenliegenden Auslässen, die so optimal für eine flächenmäßig verteilte Einbringung in den unteren Bereich des Arbeitsraums gestaltet sind. Auf diese Weise kann die Vor-Torrefizierung verknüpft werden mit einer guten Verteilung des Rohguts bereits beim Eintritt in den Arbeitsraum. Dies beeinflusst die Torrefizierungsqualität positiv. Weiter kann der durch die Gestaltung des Labyrinthelements und insbesondere dessen Länge die Verweilzeit in der Vorversprödungseinrichtung eingestellt sein.

Das Mahlwerk kann auf verschiedene Weise ausgeführt sein. Es handelt sich stets um ein Mahlwerk mit Wälzkörpern, vorzugsweise ausgeführt als ein Kugelringmahlwerk, ein Kegelrollen-mahlwerk, ein Walzenmahlwerk oder ein Pendelrollenmahlwerk. Diese Bauarten bieten Vorteile in Bezug auf gutes Mahlergebnis, kompakten Bauraum und wirksame Zerkleinerung sowie Anströmung des Mahlguts durch Heißgas zum Erzielen einer effizienten Torrefizierung.

Vorzugsweise ist im Arbeitsraum des Reaktors ein innerer Umlauf gebildet ist, wobei teilweise torrefiziertes Rohgut und größere Partikel von der Abscheideeinrichtung nach unten in den Arbeitsraum zurückgeführt werden, vorzugsweise bis in den Bereich einer heißen Wirbelzone bei den Mahlkörpern, insbesondere oberhalb des Düsenrings. Dank eines solchen inneren Umlaufs werden die Partikel im Arbeitsraum im Kreislauf geführt, sodass sie immer wieder die heiße Wirbelzone bei den Mahlkörpern oberhalb des Düsenrings passieren und dabei so lange weiter torrefiziert werden, bis sie so klein und hinreichend durch-torrefiziert sind, dass sie über die Abscheideeinrichtung den Arbeitsraum und den Reaktor verlassen können. Damit wird eine kontinuierliche und zuverlässige Torrefizierung der Partikel erreicht. Unter teilweise torrefiziertem Rohgut wird verstanden, dass dieses noch nicht voll torrefiziert ist.

Unter größeren Partikeln werden solche verstanden, die oberhalb einer einstellbaren Partikelgröße liegen. Auf diese einstellbare Partikelgröße ist die Abscheideeinrichtung als Schwellwert ausgelegt. Dabei werden Partikel, die größer sind als dieser Schwellwert, zurückgeführt und Partikel, die kleiner sind als der Schwellwert, werden abgeschieden und nach au-βen abgeführt. Somit werden solche Partikel zurückgeführt, deren Partikelgröße über derjenigen liegt, die dem Schwellwert der Abscheideeinrichtung entspricht. Diese Partikel können gemeinsam auch als "Schwerfraktion" der Partikel bezeichnet sein. Die anderen, von der Abscheideeinrichtung nach außen abgeführten Partikel können als "Feinfraktion" der Partikel bezeichnet sein.

Es wird so erreicht, dass lediglich teilweise und/oder unzureichend torrefizierte Partikel den Arbeitsraum noch nicht verlassen können, sondern im Kreislauf immer weiter umgewälzt wird, bis diese schließlich voll durch-torrefiziert ist. Der Unterschied zu voll torrefiziert ist definiert durch eine erreichte Mahlbarkeit, wobei ein Maß für die Mahlbarkeit fachspezifisch gegeben ist. Ein solches Maß ist beispielsweise der Mahlbarkeitsindex nach Hardgrove. Werte unter 30 HGI (Hardgrove Index) sind unzureichend, angestrebt werden Werte von mindestens 50 HGI für die abgeführten torrefizierten Partikel.

Die Abscheideeinrichtung fungiert hierbei als Klassiereinrichtung, die ausgebildet ist kleinere (feinere) von größeren Partikeln abzutrennen. Dazu kann sie als ein statischer Sichter ausgeführt sein. Statischer Sichter weisen den Vorzug auf, dass sie einfach aufgebaut und sehr robust sind. Damit sind sie betriebssicher und vertragen auch hohe Temperaturen, ohne dass mit aufwändigen Maßnahmen empfindliche Teile wie Lager o. ä. zu schützen wären. Der statischer Sichter weist vorzugsweise in ihrer Stellung veränderliche Klappen auf, wodurch eine Einstellung des Schwellwerts in Bezug auf die Feinheit der Partikel, welche abgeschieden werden, ermöglicht ist. Somit kann bei einem statischen Sichter die Klassiereinrichtung durch Verstellung der Klappen auf besonders einfache Weise eingestellt werden, so dass die Abscheideeinrichtung leicht an veränderte Bedingungen angepasst werden kann. Diese Klappenverstellung kann fernverstellbar ausgeführt sein und macht somit eine automatisierte Regelung möglich.

Besonders zweckmäßig ist es, wenn die Abscheideeinrichtung einen dynamischen Sichter umfasst, wobei eine Feinheit von abgeschieden Partikeln mittels einer Verstellung der Sichterdrehzahl einstellbar ist. Somit kann bei einem dynamischen Sichter die Klassiereinrichtung durch Verstellung der Drehzahl auf besonders einfache Weise eingestellt werden, so dass die Abscheideeinrichtung leicht an veränderte Bedingungen angepasst werden kann. Auf diese Weise ist es möglich, die Feinheit der abgeschiedenen Partikel leicht nach Bedarf zu verändern, insbesondere auch im Rahmen einer Regelung. Zweckmäßig ist eine Einstellung derart, dass Partikel <= 500 µm abgeschieden werden, wodurch die abgeschiedenen Partikel bereits eine hinreichende Feinheit zur Verbrennung in einem Vergaser, insbesondere Flugstromvergaser haben. Dies bringt erhebliche Vorteile in Bezug auf die nachfolgende Verarbeitung.

Mit Vorteil ist der Torrefizierungsvorrichtung eine Vorstufe zur Vorzerkleinerung vorgeschaltet. Sie ist zweckmäßigerweise als eine Hammermühle oder Schneidmühle ausgeführt. Auf diese Weise kann das Rohgut bereits vor der Zufuhr zerkleinert werden auf eine Partikelgröße, die günstig ist für die Torrefizierung in der erfindungsgemäßen Vertikal-Wälzmühle. Zweckmäßig sind Partikelgrößen von maximal 4 mm am Ausgang der Hammer- oder Schneidmühle. Eine solche Vorstufe zur Vorzerkleinerung kann beispielsweise als eine Hammermühle oder eine Schneidmühle ausgeführt sein. Diese sind robust und gewährleisteten eine effiziente Vorzerkleinerung.

Zweckmäßigerweise ist eine Steuerungseinrichtung vorgesehen, die dazu ausgebildet ist mittels Veränderung von Torrefizierungstemperatur, Verweilzeit und/oder Wärmeübergangskoeffizienten einen voreinstellbaren Torrefizierungsgrad zu erreichen. Hierbei kann der Torrefizierungsgrad zweckmäßigerweise bestimmt werden durch die erreichte Versprödung. In dem Sinne ist die Versprödung ein Maß für die Torrefizierung, mithin ist also ausreichende Versprödung gleichbedeutend mit ausreichende Torrefizierung. Andererseits gilt es, eine übermäßige Torrefizierung zu vermeiden. Vereinfacht ausgedrückt, gilt es bei organischem Rohgut in Gestalt von Holz sowohl unzureichend torrefiziertes Material ("Frischholz") wie auch übermäßig torrefiziertes Material ("Holzkohle") zu vermeiden. Die Versprödung und damit das Erreichen einer ausreichenden Versprödung gelingt nur, wenn das Rohgut in hinreichendem Maß zu feinen, insbesondere annähernd kubischen Partikel zerkleinert wurde.

Ein Weg zur Bestimmung des Torrefizierungsgrads ist beispielsweise, Partikelform bzw. -größe direkt per Inline-Analyse zu messen und der Steuerung zugrunde zu legen, sodass diese die für die Torrefizierung bedeutenden Parameter, insbesondere Temperatur, Verweilzeit und Wärmeübergangskoeffizient, so regelt, dass sich eine vorbestimmte Partikelform ergibt. - Ein alternativer Weg zur Bestimmung des Torrefizierungsgrads besteht darin, dies indirekt durchzuführen und den Druckverlust über den Reaktor (die Differenz zwischen Gasdruck vor dem Reaktor und dem Gasdruck nach dem Reaktor) als ein Maß für ausreichende Versprödung bzw. ausreichende Torrefizierung (und damit auch als indirektes Maß für eine annähernd kubische Partikelform) heranzuziehen. Dies beruht auf der Erkenntnis, dass unzureichend versprödetes Material sich nur schwer zerkleinern lässt, was einen hohen Druckverlust über den Reaktor mit sich bringt. Auf der anderen Seite lässt sich zu sehr versprödetes Material oftmals auch schwer zerkleinern, was sich ebenfalls durch einen hohen Reaktor-Druckverlust äußern kann. Die Erfindung hat diesbezüglich erkannt, dass ein Druckverlustminimum die optimale Versprödung kennzeichnen kann. Es mag aber auch genügen, einen vorbestimmten Druckverlustbereich (Druckverlustfenster), wie beispielsweise durch Vorversuche ermittelt, einzuhalten. Wenn die Steuerungseinrichtung dazu ausgebildet ist auf diesen Reaktor-Druckverlust zu regeln, kann eine optimale Versprödung erreicht werden. Vorzugsweise sind für diese indirekte Bestimmung des Torrefizierungsgrads Drucksensoren für Einlass- und Auslassdruck des Reaktors vorgesehen. Der auf dieser Basis ermittelte Druckverlust fungiert dann als ein Maß für den besagten Torrefizierungsgrad.

Die Steuerungseinrichtung ist vorzugsweise dazu ausgebildet, dass die Torrefizierungstemperatur gesteuert ist durch eine gemessene Temperatur vor dem Reaktor und Temperatur nach dem Reaktor. Insbesondere kann "vor dem Reaktor" die Heißgastemperatur im Heißgaskanal vor Aufgabe des Frischgutes gemessen werden. Insbesondere kann "nach dem Reaktor" die Abgastemperatur nach Abscheidevorrichtung im Rohr zum Filter gemessen werden. Weitere Temperaturmessstellen z.B. in einem wählbaren Abstand oberhalb des Düsenrings sind damit nicht ausgeschlossen und können ebenfalls in das Regelungskonzept einbezogen werden.

Ist die Temperatur nach dem Reaktor zu niedrig, wird die Temperatur vor dem Reaktor entsprechend erhöht durch Zufuhr von mehr oder heißerem Heißgas und umgekehrt. Auf diese Weise kann das Einhalten der gewünschten Torrefizierungstemperatur gewährleistet werden.

Die Steuerungseinrichtung ist vorzugweise weiter dazu ausgebildet, die Verweilzeit des Rohguts im Reaktor zu steuern durch Einstellung eines Volumenstroms der Heißgaszufuhr. Die Steuerung der Verweilzeit wirkt zweckmäßigerweise mit der Steuerung der Torrefizierungstemperatur zusammen in der Weise, dass bei höherer Verweilzeit eine etwas niedrigere Torrefizierungstemperatur eingestellt wird, wodurch insgesamt mildere Torrefizierungsbedingungen erreicht werden können. Dies kann zu einer größeren Homogenität des torrefizierten Produkts führen, also weniger Anteil an unzureichend torrefizierten ("Frischholz") bzw. übermäßig torrefiziertes Material ("Holzkohle"). Das bedeutet nicht nur eine Steigerung der Produktqualität, sondern auch geringere energetische Verluste.

Ferner kann die Steuerungseinrichtung dazu ausgebildet sein, dass der Wärmeübergangskoeffizient gesteuert ist mittels den vorstehend erwähnten Strömungsstörelementen. Mit dem Wärmeübergangskoeffizienten kann insbesondere die Geschwindigkeit der Torrefizierung gesteuert werden, sodass beispielsweise die Verweilzeit verkürzt werden kann. Andererseits ist zu beachten, dass bei kürzeren Verweilzeiten die Torrefizierung weniger schonend abläuft. Dem steht als Vorteil gegenüber, dass der Durchsatz der Torrefizierungsvorrichtung gesteigert werden kann.

Die Steuerungseinrichtung kann außerdem so ausgebildet sein, dass sie eingestellt sein kann auf eine Partikelgrößenverteilung des aus dem Reaktor austretenden Guts von 0 bis 500 pm, vorzugsweise bei Rohgut mit Partikelgröße von 0 bis 4 mm. Zum Erreichen dieser Partikelgröße ist weiter vorzugsweise der Rohgut-Zufuhreinrichtung eine Hammermühle oder eine Schneidmühle vorgeschaltet. Auf diese Weise lässt sich die Torrefizierungsvorrichtung so betreiben, dass sie aus dem Rohgut direkt vergaserfertiges, torrefiziertes Gut erzeugt. Dies eignet sich insbesondere zu der technisch und wirtschaftlich bedeutenden Vergasung in Flugstromvergasern. Weiter eignet sich torrefiziertes Gut mit dieser Feinheit gut zur Kompaktierung, insbesondere mittels Pelletierung, für anschließenden Transport. Das kompaktierte Material, insbesondere die Pellets, braucht am Ziel dann nur noch desagglomeriert zu werden und eignet sich dank der Feinheit von max. 500 µm direkt zur thermischen Verwertung in (Flugstrom-)Vergasern.

An die Heißgas-Zufuhreinrichtung ist mit Vorteil ein Heißgaserzeuger und/oder an die Rohgut-Zufuhreinrichtung eine Rohgutaufgabe angeschlossen. Die Rohgutaufgabe kann insbesondere als eine Schleuseneinrichtung, vorzugsweise eine Zellenradschleuse ausgeführt sein. Damit kann die Torrefizierungsvorrichtung auf günstige Weise mit Material beschickt werden.

Die Erfindung wird nachfolgende unter Bezugnahme auf die beigefügte Zeichnung anhand beispielhafter Ausführungsformen näher erläutert. Es zeigen:
- Fig. 1: eine schematische Querschnittsansicht einer Torrefizierungsvorrichtung gemäß einer ersten Ausführungsform der Erfindung;
- Fig. 2: eine vergrößerte Darstellung des unteren Bereichs eines Reaktors mit Mahlwerk, Mahlantrieb und Zufuhreinrichtungen für Heißgas und Rohgut;
- Fig. 3: eine schematisierte Übersicht einer Anlage zur Torrefizierung;
- Fig. 4: eine Detaildarstellung zur Zufuhr von Heißgas und Rohgut unterhalb eines Düsenrings;
- Fig. 5: eine schematische Querschnittsansicht einer Torrefizierungsvorrichtung mit statischem Sichter gemäß einer zweiten Ausführungsform;
- Fig. 6A, B: Aufsicht und Querschnittsansicht auf ein Strömungsstörelement;
- Fig. 7: Querschnittsansicht eines Labyrinthelements zur Vorversprödung;
- Fig. 8A, B: Querschnittsansicht eines alternativen Labyrinthelements zur Vorversprödung; und
- Fig. 9A-C: verschiedene Varianten von Mahlwerken.

Zuerst sei auf Fig. 3 Bezug genommen. Sie zeigt die Einbindung der erfindungsgemäßen Torrefizierungsvorrichtung, die in ihrer Gesamtheit mit der Bezugsziffer 1 bezeichnet ist, in eine Anlage zum Torrefizieren und dient ferner zur Verdeutlichung der gesamten Prozessführung.

An einer Einwurfstelle 54 wird Rohgut 9, beispielsweise Frischholz oder andere Biomasse, eingebracht. Es kann zuerst durch eine Hammermühle oder Schneidmühle 16 laufen, um so eine Vorzerkleinerung durchzuführen, bei der vorzugsweise das Rohgut 9 soweit zerteilt wird, dass es Grobpartikel 91 mit maximalen Abmessungen von 4 mm aufweist. Dies wird dann als Rohgut-Strom 50 über eine Schleuse 55, vorzugweise ausgeführt als Zellenradschleuse, einer Rohgut-Zufuhreinrichtung 5 aufgegeben in die Torrefizierungsvorrichtung 1. Von einer Heißgasquelle 41, beispielsweise einem Gasbrenner, erzeugtes Heißgas wird als Heißgas-Strom 40 einer Heißgas-Zufuhreinrichtung 4 zugeführt. Rohgut-Strom 50 sowie Heißgas-Strom 40 werden dann über eine gemeinsame Zuführung 45 einem Reaktor 2 der Torrefizierungsvorrichtung 1 zugeführt, und zwar am unteren Bereich des Reaktors 2. Der Heißgas-Strom 40 fungiert hierbei auch als Transportgas für das Rohgut des Rohgut-Stroms 50. Der Reaktor 2 weist in seinem Inneren einen Arbeitsraum 22 auf, in dem eine Vertikal-Wälzmühle 3 angeordnet ist die zum Mahlen und Torrefizieren des Rohguts dient. Die dabei entstehenden torrefizierten Partikel werden an einem Kopf 21 des Reaktors 2 abgeführt zu einer Abscheideeinrichtung (z.B. Filter oder Zyklon) 17, welche dazu ausgebildet ist, die Partikel aus dem aus dem Reaktor 2 abgezogenen Gasstrom auszuscheiden. Die Partikel werden von einer Feststoff-Fördereinrichtung 18 weitertransportiert in ein Speichersilo 19. Das abgeschiedene Gas kann über eine Rückzirkulationsleitung 15 teilweise wieder zur Heißgas- oder Rohgut-Zufuhreinrichtung rezirkuliert werden.

Für eine detailliertere Erläuterung des Aufbaus und der Funktionsweise des Reaktors 2 der Torrefizierungsvorrichtung 1 wird nunmehr auf Fig. 1 und 2 Bezug genommen. Der Reaktor 2 weist ein Gehäuse 20 auf, in dem ein Arbeitsraum 22 sowie die Vertikal-Wälzmühle 3 angeordnet sind. In dieser rotiert ein Mahlwerk 35 um eine vertikale Achse 30, die typischerweise auch eine Mittelachse des Arbeitsraums 22 bildet. Das Mahlwerk 35 in der in Fig.1 und dargestellten Ausführungsform ist als Kugelringmahlwerk ausgeführt und weist Mahlkörper 36 auf. Diese umfassen eine kreisförmige Mahlbahn 37 sowie darauf abrollende Mahlkugeln 38. Durch einen Druckring 34 sind die Mahlkugeln 38 mit zusätzlicher Anpresskraft beaufschlagt. Betätigt wird das Mahlwerk 35 mittels eines Mahlantriebs 39, der die Mahlbahn 37 rotieren lässt. Die Mahlkugeln 38 rollen dabei auf der sich drehenden Mahlbahn 37 ab und zerdrücken auf der Mahlbahn 37 aufliegendes Gut aufgrund ihres Eigengewichts sowie unter der Anpresskraft des von oben auf sie drückenden Druckrings 34. Damit dies gelingt, muss das zu mahlende Gut spröde sein. Das zu mahlende und torrefizierende Gut bereits vor dem Erstkontakt mit den Mahlkörpern 36 insoweit zumindest vorzuverspröden, ist ein wesentlicher Aspekt der Erfindung.

Im oberen Bereich des Arbeitsraums 22 ist ein Konus 28 angeordnet. Oberhalb des Konus 28 ist im Kopf 21 des Reaktors 2 eine Abscheideeinrichtung 6 angeordnet. Sie umfasst bei dem in Fig. 1 dargestellten Ausführungsbeispiel einen rotierenden dynamischen Sichter 65, der von einem drehzahlverstellbaren Antrieb 66 angetrieben ist. Er ist ausgebildet zur Klassierung von größeren und schweren Partikeln einerseits und kleineren und leichteren Partikeln andererseits. Die Abscheideeinrichtung 6 trennt mit ihrem Sichter 65 einen zugeführten Partikelstrom, der Partikel unterschiedlicher Größe und Masse aufweist, in zwei Gruppen. Partikel 94 der einen Gruppe sind bereits hinreichend klein und leicht (die sogenannte Feinfraktion), und diese wird über einen Auslass 27 des Reaktors 2 abgeführt. Partikel 93 der anderen Gruppe, die noch zu groß zu schwer sind (die sogenannte Schwerfraktion), werden hingegen über den Konus 28 abgeleitet und durch Schwerkraft wieder zu der Vertikalmühle 3 zurückgeführt. Damit ist im Arbeitsraum 22 ein innerer Umlauf 24 gebildet.

Der Schwellwert des Sichters 65 zur Unterscheidung in Schwerfraktion und Feinfraktion ist einstellbar über die Drehzahl seines Antriebs 66. Hierbei kann durch veränderte Einstellung des Antriebs 66 die Drehzahl des dynamischen Sichters 65 verändert werden, wodurch der Schwellwert des Sichters, bezüglich dessen die groben Partikel 93 zurückgewiesen und feine Partikel 92 abgeschieden werden, eingestellt werden kann. Auf diese Weise kann die Feinheit des am Auslass 27 des Reaktors 2 erzielten torrefizierten Produkts bzw. der dort abgeführten feinen Partikel 94 leicht eingestellt werden.

Im unteren Bereich 23 des Arbeitsraums 22 ist ein die Mahlkörper 36 in ihrem unteren Bereich umgebender Düsenring 25 (siehe Fig. 2) angeordnet zwischen den Mahlkörpern 36 und einer den Arbeitsraum 22 umgebenden Gehäusewandung 20. Unterhalb des Düsenrings 25 sind die Zufuhreinrichtungen für den Heißgas-Strom 40 sowie den Rohgut-Strom 50 angeschlossen. Im Betrieb bildet sich oberhalb des Düsenrings 25 eine Wirbelzone 26. Im mittleren Bereich des Arbeitsraum 22 kann eine Zusatzgaszufuhr 44 vorgesehen sein, mittels der ein Teilstrom des Heißgases direkt in den Arbeitsraum 22 geführt ist.

Das Rohgut 9 wird, wie in Fig. 2 schematisch dargestellt, aufgegeben zur Vorzerkleinerung in einer optionalen Hammermühle oder Schneidmühle 16. Diese bewirkt eine Vorzerkleinerung in Grobpartikel, deren maximale Abmessungen vorzugsweise 4 mm betragen. Die Hammermühle bzw. Schneidmühle 16 ist nicht erforderlich, wenn das Rohgut ohnehin bereits partikelförmig ist mit entsprechenden maximalen Abmessungen von vorzugsweise höchstens 4 mm. Die Grobpartikel 91 des Rohguts 9 werden mittels der Zellenradschleuse 55 eingebracht in die Rohgut-Zufuhreinrichtung 5. Von dem Heißgaserzeuger 41 erzeugter Heißgas-Strom 40 wird über die Heißgas-Zufuhreinrichtung eingebracht. Diese sind, in dem dargestellten Ausführungsbeispiel mittels eines T-Stücks, miteinander kombiniert, sodass die Zufuhr von Heißgas und Rohgut zu dem Reaktor 2 gemeinsam erfolgt über eine gemeinsame Zuführung 45, die einen Abschnitt 45 der Gas-Zuführung 4 bildet. Durch diese gemeinsame Zuführung 45 in diesem Abschnitt erfolgt bereits eine Vorversprödung der Grobpartikel 91 des Rohguts 9 unter Nutzung des Heißgases 40 in seiner noch heißesten Phase, nämlich kurz nach der Heißgas-Quelle 41 und noch vor dem Eintritt in den Arbeitsraum 22.

An einer Mündung 51 treten die durch die gemeinsame Zuführung 45 nun bereits an-torrefizierten Partikel 92 zusammen mit dem Heißgas-Strom 40 in den Reaktor 2 ein, und zwar in einem unteren Bereich 23 des Arbeitsraums 22. Dieser untere Bereich 23 erstreckt sich maximal bis auf etwa die die Hälfte der Höhe der Mahlkörper 36 und ist nach oben begrenzt durch den Düsenring 25. Die Zuführung des Heißgas-Stroms 40 mit den Partikeln in den Reaktor 2 sowie die räumliche Lage des Düsenrings 25 und der Wirbelzone 26, die durchströmt werden, sind im Detail vergrößert dargestellt in Fig. 4. Im weiteren Verlauf tritt der Heißgas-Strom 40 zusammen mit den Partikeln 91 über den Düsenring 25 in den eigentlichen Arbeitsraum 22 ein.

Bei diesem Durchgang durch den Düsenring 25 stehen zum einen die Partikel in äußerst innigem Kontakt mit dem Heißgas und dem sich damit ergebenden hohen Wärmeübergangskoeffizienten, und sich zum anderen ein nochmals gesteigerter Wärmeübergang für die Partikel in der Wirbelzone 26 ergibt. An diesen beiden Stellen 25, 26 werden sie schon so weit antorrefiziert (sozusagen "angeröstet"), dass sie bei ihrem ersten Kontakt mit den Mahlkörpern zumindest an ihren Ecken und Kanten versprödet sind, sodass diese gebrochen werden und die Zerkleinerung der Partikel durch die Mahlkörper 36 des Mahlwerks 35 beginnt.

Nach dieser initialen Torrefizierung und Zerkleinerung nehmen die Partikel nun an dem eigentlichen Torrefizierungsprozess in dem Arbeitsraum 22 des Reaktors 2 teil. Durch das von unten zugeführte Heißgas 40 wird eine aufwärts gerichtete Strömung bewirkt, wobei die nun an-torrefizierten Partikel 92 durch die Wirbelzone und den Spalt zwischen den Mahlkörpern 36 der Wandung des Gehäuses 20 des Arbeitsraums 22 nach oben fliegen. Bei dem Aufsteigen können sehr große und sehr schwere Partikel nicht folgen und fallen wieder zurück nach unten in das Mahlwerk 35, wo sie durch die Zentrifugalkraft nach außen zu den Mahlkörpern 36 sowie wieder in die Wirbelzone 26 befördert werden zur weiteren Zerkleinerung und Torrefizierung. Kleinere und leichtere Partikel können weiter aufsteigen bis in den Bereich des Sichters 65 der Abscheideeinrichtung 6. Dieser trennt die ganz kleinen und feinen Partikel 94 ab, die über den Auslass 27 abgezogen werden. Größere und schwerere Partikel 93 werden vom Sichter 65 zurückgewiesen und gelangen in den Konus 28, der insoweit als Teil eines inneren Umlaufs 24 fungiert und die von dem Sichter 65 zurückgewiesenen Partikel 93 wieder nach unten befördert, wo sie zentral in das Mahlwerk 35 gelangen und wiederum aufgrund der Zentrifugalkraft zu den Mahlkörpern 36 zur Zerkleinerung und in die Wirbelzone 26 zur weiteren Torrefizierung geführt werden. Die größeren und schwereren Partikel 93 durchlaufen diesen Zyklus mehrmals, bis sie schließlich hinreichend klein und fein sind, um über den Sichter 65 abgezogen zu werden.

Eine zweite Ausführungsform ist dargestellt in Fig. 5. Sie ist im Wesentlichen identisch zu der in Fig. 1 dargestellten Ausführungsform, wobei für gleichartige Komponenten dieselben Bezugsziffern gewählt sind. Der Hauptunterschied liegt darin, dass bei der zweiten Ausführungsform die Abscheideeinrichtung 6 ausgeführt ist mit einem statischen Sichter 62. Der Schwellwert des Sichters 62, bezüglich dessen die groben Partikel 93 zurückgewiesen und die feinen Partikel 94 abgeschieden werden, kann einstellbar sein, beispielsweise über verschwenkbare Klappen 63 bei dem statischen Sichter 62. Auf diese Weise kann die Feinheit des am Ausgang des Reaktors 2 erzielten torrefizierten Produkts bzw. der dort abgeführten feinen Partikel 94 eingestellt werden.

Zur Verbesserung des für die Torrefizierung entscheidenden Wärmeübergangs zwischen Heißgas einerseits und den Partikeln andererseits sind Störelemente 46 vorgesehen. Diese können insbesondere in der Heißgaszufuhreinrichtung 40, und zwar im Abschnitt der kombinierten Zuführung 45, aber auch in der Wirbelzone 26 sowie an anderer Stelle im Arbeitsraum 22 vorgesehen sein. Diese Störelemente 46 sind bspw. stabförmig und ragen quer in die Gasströmung. Dadurch bilden sie Strömungshindernisse, hinter denen (in Strömungsrichtung gesehen) eine Strömungsstörung in Form von Wirbeln 49 entstehen (als sog. Wirbelfinger). Durch diese Wirbel 49 kann der Wärmeübergang vom Heißgas zu den Partikeln des zu torrefizierenden Guts erhöht werden, und damit der Bedarf an Verweilzeit gemindert werden. Diese Störelemente 46 leisten so einen bedeutenden Beitrag zur Steigerung der Effizienz des Reaktors 2. Sie sind beweglich zwischen einer Störstellung 47, bei der sie ganz in den Gasstrom eingefahren sind und maximale Wirbel 49 bzw. Wirbelfinger erzeugen, wie in Fig. 6A und Fig. 6B dargestellt, und einer Ruhestellung, bei der sie aus dem Gasstrom herausgefahren sind und kaum oder keine Wirbel erzeugen. Diese Beweglichkeit ist in Fig. 6A durch einen Doppelpfeil 48 visualisiert. Damit wird eine rasche und ausgezeichnete Regelbarkeit des ansonsten nur schwer steuerbaren Wärmeübergangskoeffizienten erreicht.

Eine Querschnittsansicht eines Labyrinthelements 71 für die Vorversprödungseinrichtung 7 ist in Fig. 7 dargestellt. Das Labyrinthelement 71 ist axial unterhalb des Reaktors 2 angeordnet. Es weist nach oben gerichtete Auslässe auf, die den Heißgas-Strom 40 mit den zu torrefizierenden Partikeln 91 direkt in den ringförmigen Bereich unterhalb des Düsenrings 25 einbringen. Das Labyrinthelement 71 ist als Mäanderkammer 74 ausgeführt. Sie weist einen zentralen Einlass 72 an ihrem unteren Ende und die Auslässe 73 an ihrem oberen Ende auf. Dazwischen sind eine Vielzahl von mäanderförmig hintereinander in Strömungsrichtung geschalteten Kammern vorgesehen, wodurch eine erhebliche Verlängerung der Strömungsstrecke bewirkt wird. Damit erhöht sich entsprechend die Durchlaufzeit für das Heißgas, wodurch mehr Zeit zur Versprödung der mittransportierten zu torrefizierenden Partikel 91 zur Verfügung steht. Auf diese Weise kann eine wirksame Vorversprödung erreicht werden. Sie kann gesteigert werden, indem die vorstehend beschriebenen Störelemente 46 ebenfalls in dem Labyrinthelement 71 vorgesehen werden.

Ein alternatives Labyrinthelement 71' ist dargestellt in Fig. 8A, 8B. Dieses Labyrinthelement ist ausgeführt mit einer spiralförmigen Kammer 76. Ein horizontaler Querschnitt durch die spiralförmige Kammer 76 ist in Fig. 8A dargestellt. Wie insbesondere aus der radialen Querschnittsdarstellung in Fig. 8B gut zu erkennen ist, liegt der Einlass 72 an der unteren Seite nahe am Zentrum und die Auslässe liegen ringförmig verteilt entlang der äußersten Spiralbahn, wodurch sich ein großflächiger und besonders gleichmäßiger Übertritt zum Reaktor 2 in den Bereich unter dem Düsenring 25 ergibt.

Die Labyrinthelemente 71, 71` können auch miteinander kombiniert sein, insbesondere in Gestalt eines mehrstöckigen Labyrinthelements, wodurch sich eine enorme Vergrößerung der gemeinsamen Vorlaufstrecke und damit das erreichten Grads der An-Torrefizierung ergibt.

Zur Kontrolle des Betriebs und zur Einstellung von Parametern ist eine Steuereinrichtung 8 vorgesehen. An diese angeschlossen sind Druck- und Temperatursensoren 11, 12, die im Bereich der gemeinsamen Zufuhr 45 angeordnet sind und Druck sowie Temperatur vor dem Reaktor 22 bestimmen, sowie ein weiterer Satz von Druck- und Temperatursensoren 13, 14, die an dem Auslass 27 des Reaktors 2 angeordnet sind und Druck sowie Temperatur nach dem Reaktor 22 bestimmen. Die Steuereinrichtung 8 ist dazu ausgebildet, die Torrefizierungstemperatur im Reaktor 2 über die Temperatur nach dem Reaktor 22 sowie Temperatur vor dem Reaktor 22, gemessen von dem Sensor 14 bzw. 12, zu ermitteln und einzustellen. Die Verweilzeit der Partikel in dem Reaktor 2 wird vorzugsweise von einer Steuerungseinrichtung 8 eingestellt über den Volumenstrom der Gas-Zufuhreinrichtung 40. Die Feinheit der torrefizierten Partikel 94 am Auslass 27 des Reaktors kann insbesondere über die Abscheideeinrichtung 6, vorzugsweise über die am Antrieb 66 des dynamischen Sichters 65 eingestellte Drehzahl gesteuert werden. Der Wärmeübergangskoeffizient und damit die Geschwindigkeit der Torrefizierung in den diversen Bereichen, insbesondere der Vorversprödungseinrichtung 7, am Düsenring 25, im Bereich der Wirbelzone 26 sowie im Arbeitsraum 22 selbst kann auf diese Weise effektiv gesteuert werden. Insbesondere kann auf diese Weise auch die erforderliche Temperatur und die erforderliche Verweilzeit beeinflusst werden.

Zur Kontrolle und Steuerung des Torrefizierungsergebnisses, insbesondere des Maßes für eine ausreichende Versprödung bzw. Torrefizierung, kann der Druckverlust über den Reaktor 22 bestimmt werden. Der Druckverlust stellt zum einen ein Maß für ausreichende Versprödung bzw. ausreichende Torrefizierung dar, kann zum anderen aber auch als indirektes Maß für eine annähernd kubische Partikelform genutzt werden, wie bereits vorstehend in der Einleitung erläutert wurde. Auf diese Weise kann mit verhältnismäßig einfachen Mitteln eine komplexe und vielfältige Steuerung der Torrefizierung erreicht werden.

Das Mahlwerk 35 braucht nicht zwingend als ein Kugelring-Mahlwerk ausgeführt zu sein, wie in Fig. 1 und Fig. 5 dargestellt. Alternative Ausführungen des Mahlwerks 35 sind möglich. Beispiele sind in den Fig. 9A bis 9C dargestellt. Fig. 9A zeigt ein Kegelrollen-Mahlwerk 35`. Es umfasst einen rotierenden Mahlteller 37', auf dem mindestens zwei in der Regel gegenüberliegende Kegelrollen 38` ablaufen. Die Kegelrollen 38` sind an einem Ende ihrer jeweiligen Achse 31` angeordnet, am anderen Ende ist eine Andruckvorrichtung (z.B. Druckfeder) angeordnet und dazwischen eine Schwenklagerung. Unter der Drucckraft der Andruckvorrichtung werden die Kegelrollen 38` auf den Mahlteller 37` gepresst. Hierbei kann je Positionierung des Schwenklagers durch Hebelwirkung eine Krafterhöhung erreicht werden. Die so bewirkte unabhängige Federlagerung der Kegelrollen 38` macht diese Bauart auch unempfindlicher gegenüber ungleichmäßig aufliegendem Mahlgut auf dem Mahlteller 37 `.

Eine weitere alternative Ausführungsform ist ein Walzen-Mahlwerk 35", wie in Fig. 9B dargestellt. Auf einer ebenen ringförmigen Mahlbahn 37" laufen mindestens zwei gegenüberliegend angeordnete Walzenrollen 38" ab. Sie sind jeweils an einem Ende einer gemeinsamen Achse 33" angeordnet, wobei die Achse 33" durch einen Antrieb so angetrieben ist, dass sie um ihre vertikale Orthonormale rotiert. Die Walzenrollen 38" rollen dabei im Kreis auf der ringförmigen Mahlbahn 37" ab.

Noch eine weitere alternative Ausführungsform ist in Fig. 9C dargestellt in Gestalt einer Ausführung als Pendelrollenmahlwerk 35"`. Mindestens zwei Walzenrollen 38"' sind pendelnd an horizontal angeordneten, rotierenden Auslegern aufgehängt. Die Walzenrollen 38"' haben eine vertikale Rotationsachse und sie können nach innen oder außen pendelnd verschwenken. Die Walzenrollen 38"' laufen auf ihrer zentrumsfernen Seite ab auf einer die Anordnung der Walzenrollen 38"' als Gesamtheit umgürtenden Bahn, die einen Kreismantel 37"' beschreibt. Durch die pendelnde Lagerung kann die Anpresskraft der Walzenrollen 38"` gegen die Innenseite des Kreismantels 37"' verändert werden durch Veränderung der Antriebsdrehzahl der rotierenden Ausleger. Bei größer werdender Drehzahl werden sie durch die dann größere Fliehkraft stärker gegen die Innenseite des Kreismantels 37"' gepresst.

Die konkrete Auswahl des Mahlwerks 35 ist dem Fachmann überlassen. Bei allen wirken sich die erfindungsgemäß erreichten Effekte und Vorteile, wie vorstehend beschrieben, aus. Darüber hinaus bieten die unterschiedlichen Mahlwerke jeweils individuelle Vorteile, die der Fachmann je nach zu behandelndem Rohgut und anderen Umständen bei der Auswahl berücksichtigt.

## Patentansprüche

1. Torrefizierungsvorrichtung zum Erzeugen eines feinkörnigen Brennstoffs aus Energierohstoffen als Rohgut, insbesondere umfassend Biomasse und/oder Ersatzbrennstoffe aus Abfällen, mit einem Reaktor (2), der zur Zerkleinerung und Torrefizierung des Rohguts in einem Arbeitsraum (22) ausgebildet ist, umfassend ein Mahlwerk (35),
mindestens eine Heißgas-Zufuhreinrichtung (4) zur Zuführung von Heißgas in den Arbeitsraum unterhalb des Mahlwerks (35),
mindestens eine Rohgut-Zufuhreinrichtung (5) zur Zuführung des Rohguts in den Arbeitsraum (22), und
eine Abscheideeinrichtung (6) im oberen Bereich des Arbeitsraums (22) zusammenwirkend mit einem Materialauslass (27),
**dadurch gekennzeichnet, dass**
der Reaktor (2) in dem Arbeitsraum (22) aufweist eine Vertikal-Wälzmühle (3), deren Mahlwerk um eine Vertikalachse (30) rotiert und als Mahlkörper (36) eine Mahlbahn (37) sowie Wälzkörper (38) umfasst, die durch einen Mahlantrieb (39) betätigt relativ zueinander abrollen, wobei die Rohgut-Zufuhreinrichtung (4) vorgesehen ist im unteren Bereich des Reaktors (2) derart, dass ihre Mündung (51) in den Arbeitsraum (22) in dessen unteren Bereich des Arbeitsraums (22) bis maximal auf Höhe der Mahlkörper (36) angeordnet ist.

2. Torrefizierungsvorrichtung nach Anspruch 1, **dadurch gekennzeichnet, dass** die Rohgut-Zufuhreinrichtung (4) und die Heißgas-Zufuhreinrichtung (5) kombiniert ausgeführt sind zur Zufuhr des Rohguts gemeinsam mit mindestens einem Teil des Heißgases, vorzugsweise mit dem gesamten zugeführten Heißgas.

3. Torrefizierungsvorrichtung nach Anspruch 1 oder 2,
**dadurch gekennzeichnet, dass** die Rohgut-Zufuhreinrichtung (4) zur Zuführung des Rohguts über mehrere in Umfangsrichtung verteilt angeordnete Auslässe ausgebildet ist, die insbesondere am unteren Ende des Arbeitsraums (22) angeordnet sind.

4. Torrefizierungsvorrichtung nach Anspruch 2 oder 3,
**dadurch gekennzeichnet, dass** im unteren Bereich des Arbeitsraums (22) auf Höhe der Mahlkörper (36) oder darunter ein Düsenring (25) vorgesehen ist, über den das Heißgas in den Arbeitsraum (22) zur Bildung einer Wirbelzone im Bereich der Mahlkörper (36) geführt ist, sowie das Rohgut in diese Wirbelzone (26) geführt ist.

5. Torrefizierungsvorrichtung nach einem der Ansprüche 2 bis 4, **dadurch gekennzeichnet, dass** an der Wirbelzone (26) am Mahlwerk und/oder in der kombinierten Zufuhreinrichtung in Heißgas- und Rohgut-Strom ragende Strömungsstörelemente (46) vorgesehen sind, die vorzugsweise stabartig ausgeführt sind.

6. Torrefizierungsvorrichtung nach dem vorangehenden Anspruch, **dadurch gekennzeichnet, dass** die Strömungsstörelemente (46) verstellbar ausgeführt sind zwischen einer Störstellung (47) und einer Ruhestellung, in der eine durch sie bewirkte Strömungsstörung vermindert ist, vorzugsweise durch verschieden tiefes Ein- oder Ausfahren der Strömungsstörelemente (46).

7. Torrefizierungsvorrichtung nach einem der Ansprüche 2 bis 6, **dadurch gekennzeichnet, dass** die Rohgut-Zufuhreinrichtung an eine Rezirkulationsleitung (15) angeschlossen ist, die einen Teil der Heißgas-Zufuhreinrichtung (4) bildet.

8. Torrefizierungsvorrichtung nach einem der vorangehenden Ansprüche, **dadurch gekennzeichnet, dass** die Rohgut-Zufuhreinrichtung (5) mit einer Vorversprödungseinrichtung (7) versehen ist, welche ausgebildet ist für eine Vor-Torrefizierung vor der Zufuhr in den Arbeitsraum (22).

9. Torrefizierungsvorrichtung nach dem vorangehenden Anspruch, **dadurch gekennzeichnet, dass** die Vorversprödungseinrichtung (7) ein Labyrinthelement (71) umfasst, das mehrere über- und/oder nebeneinander angeordnete Kammern aufweist, die mäanderförmig (74) verbunden sind, und/oder als spiralförmige Kammer (75) ausgeführt ist.

10. Torrefizierungsvorrichtung nach einem der vorangehenden Ansprüche, **dadurch gekennzeichnet, dass** im Arbeitsraum (22) ein innerer Umlauf (24) gebildet ist, wobei teilweise torrefiziertes Rohgut und größere Partikeln von der Abscheideeinrichtung (6) nach unten in den Arbeitsraum zurückgeführt werden bis in den Bereich einer heißen Wirbelzone (26) bei den Mahlkörpern (36), insbesondere oberhalb des Düsenrings (25).

11. Torrefizierungsvorrichtung nach dem vorangehenden Anspruch, **dadurch gekennzeichnet, dass** die Abscheideeinrichtung (6) einen dynamischen Sichter (65) umfasst, wobei eine Feinheit von abgeschiedenem Rohgut mittels einer Verstellung der Sichterdrehzahl einstellbar ist, oder einen statischen Sichter (62), vorzugsweise mit verstellbaren Klappen (63), umfasst.

12. Torrefizierungsvorrichtung nach einem der vorangehenden Ansprüche, **dadurch gekennzeichnet, dass** sie mit einer Vorstufe zur Vorzerkleinerung versehen ist, die vorzugsweise als eine Hammer- oder Schneidmühle (16) ausgeführt ist.

13. Torrefizierungsvorrichtung nach einem der vorangehenden Ansprüche, **dadurch gekennzeichnet, dass** eine Zusatzgaszufuhr (44) für Heißgas in den Arbeitsraum (22) vorgesehen ist, die vorzugsweise oberhalb des Mahlwerks (35) mündet.

14. Torrefizierungsvorrichtung nach einem der vorangehenden Ansprüche, **dadurch gekennzeichnet, dass** eine Steuerungseinrichtung (8) vorgesehen ist, die dazu ausgebildet ist mittels Veränderung von Torrefizierungstemperatur, Verweilzeit und/oder Wärmeübergangskoeffizient einen voreinstellbaren Torrefizierungsgrad zu erreichen.

15. Torrefizierungsvorrichtung nach dem vorangehenden Anspruch, **dadurch gekennzeichnet, dass** die Steuerungseinrichtung (8) ausgebildet ist,
dass die Torrefizierungstemperatur gesteuert ist durch eine gemessene Temperatur vor dem Reaktor (2) und Temperatur nach dem Reaktor (2), und/oder
dass die Verweilzeit gesteuert ist durch Einstellung eines Volumenstroms der Heißgaszufuhr (4),
und/oder
dass der Wärmeübergangskoeffizient gesteuert ist mittels Strömungsstörelementen (46).

16. Torrefizierungsvorrichtung nach einem der Ansprüche 14 oder 15, **dadurch gekennzeichnet, dass**
mittels Drucksensoren (11, 12) ein Einlass- und Auslassdruck des Reaktors (2) bestimmt ist und als ein Maß für das Torrefizierungsgrad fungiert,
und/oder
dass die Steuerungseinrichtung (8) eingestellt ist auf eine Partikelgrößenverteilung des aus dem Reaktor (2) austretenden Guts von 0 bis 500 µm, vorzugsweise bei zugeführtem Rohgut mit Partikelgröße von 0 bis 4 mm.

17. Torrefizierungsvorrichtung nach einem der vorangehenden Ansprüche, **dadurch gekennzeichnet, dass** an die Heißgas-Zufuhreinrichtung (4) ein Heißgaserzeuger (41) und/oder an die Rohgut-Zufuhreinrichtung (5) eine Rohgutaufgabe (54) angeschlossen sind.
